# EUROPÄISCHE PATENTANMELDUNG

(11) **EP 1 069 258 A2**
(43) Veröffentlichungstag der Anmeldung: **17.01.2001**
(21) Anmeldenummer: 00890219.9
(22) Anmeldetag: 13.07.2000
(51) Int. Cl.: E04F 15/14

(54) **Estrichschiene**

(30) Priorität: 14.07.1999 AT 122099
(71) Anmelder: TCI - Technisch Chemische Industriebedarfs Produktions- und Handelsges.mbH, 8680 Mürzzuschlag (AT)
(72) Erfinder: Stangl, Hermann, 1040 Wien (AT)
(74) Vertreter: Patentanwälte BARGER, PISO & PARTNER

(57) **Zusammenfassung**

Die Erfindung betrifft ein Trennelement zur Abgrenzung zweier nebeneinander liegender Estrichlagen voneinander, sogenannte Estrichschiene, bestehend aus einem zumindest ein im Querschnitt L-förmig ausgebildetes Verstärkungselement (8) aufweisenden Trennstreifen (7) und zumindest zwei im Abstand voneinander angeordneten und jeweils zwei im Abstand voneinander nach oben ragende Schenkel (3) aufweisenden Fußteilen (1), an denen der Trennstreifen (7) höhenverstellbar festgelegt ist

Die Erfindung ist dadurch gekennzeichnet, daß die Schenkel (3) des Fußteils (1) innen, sich quer zur Längsachse (4) des Fußteils (1) erstreckende, übereinander angeordnete, ein geriffeltes Profil bildende Vertiefungen (5) und Vorsprünge (6) aufweisen und daß das Verstärkungselement (8) mit seinem am unteren Ende befindlichen, nach außen abstehenden Teil (10) in eine Profilvertiefung (5) eines Schenkels (8) eingreift.

## Beschreibung

Die Erfindung betrifft ein Trennelement zur Abgrenzung zweier nebeneinander liegender Estrichlagen voneinander, sogenannte Estrichschiene, bestehend aus einem Trennstreifen, der zumindest ein im Querschnitt L-förmig ausgebildetes Verstärkungselement aufweist und aus zumindest zwei im Abstand voneinander angeordneten Fußteilen, die jeweils zwei im Abstand voneinander nach oben ragende Schenkel aufweisen, an denen der Trennstreifen höhenverstellbar festgelegt ist.

Bei derartigen, im Handel erhältlichen Estrichschienen wird die Höhenfestlegung zwischen dem Trennstreifen und den Fußteilen durch Haltestifte bewirkt, die durch Löcher der Fußteile in den Trennstreifen gedrückt werden. Diese vorbekannte Lösung hat sich durchaus bewährt, da das Durchdrücken der Haltestifte durch die relativ weiche Trennschiene keine großen Probleme darstellt. Nachteilig ist aber, daß in unangenehmer Zwangslage nahe am Boden und zumindest zwischen bereits am Boden liegendem Schallschutzmaterial der Haltestift passend zum Loch im Fußteil geführt werden muß, was insbesondere bei der Verwendung von Handschuhen unhandlich und zeitraubend ist.

Eine andere Estrichschiene ist beispielsweise aus der De 35 08 262 A bekannt: Dabei besteht die Schiene durchgehend über ihre gesamte Länge aus einem Profil, das im wesentlichen umgekehrt U-förmig ist, sodaß der Steg zwischen den Schenkeln mit dem fertigen Boden fluchtet, wobei aber jedes der Schenkelenden L-förmig nach außen gebogen ist, um am Unterboden oder am bzw. im Isolationsmaterial befestigt werden zu können. Ein Ausgleich von Unebenheiten ist dabei nicht gut möglich, die Montage "quer in" das Isoliermaterial hinein ist ohne Zusatzteile und ohne spezielles Werkzeug gar nicht möglich.

Ähnlich damit ist eine aus der EP 0 503 348 A bekannte Trennschiene, bei der die eigentliche Trennschiene zwei voneinander unabhängige L-Profile trägt, die in die Isolierung geschoben (bzw. auf die untere Isolierung aufgelegt) werden. An Fixierung und Justierung ist dabei nicht zu denken.

Aus der EP 0 384 658 A ist eine massive Trennschiene für Betonfelder, die auf Metalldekken, wie sie in den USA im Hausbau vorliegen, gegossen werden, bekannt, bei der die eigentliche Schiene an zweiteiligen Fußteilen festgeschraubt wird. Für die Verwendung auf in Europa üblichen Unterböden ist diese Schiene völlig ungeeignet.

Aus dem DE 82 36 501 U ist eine Trennschiene aus Schaumstoff oder ähnlichem bekannt, die in ein Profil gesteckt wird, das zuvor über die gesamte Länge passend am Boden montiert wird. Das Profil weist im wesentlichen eine Grundplatte auf, von der zwei etwa parallele Schenkel nach oben ragen. Zwischen diese Schenkel wird die Trennschiene gesteckt. Um den Halt zu verbessern, ist vorgesehen, daß die beiden Schenkel auf der Innenseite eine horizontale Profilierung aufweisen, die den Schaumstoff deformieren und so besser halten. Durch die Materialwahl und die dadurch notwendige Länge des Profiles sind Unebenheiten des Unterbodens nur schwer auszugleichen. Die Einbringung des Schaumstoffes ist auf der Baustelle mehr als problematisch.

Eine ähnliche Estrichschiene ist aus der DE 34 24 198 A bekannt, dabei besteht aber die eigentliche Trennschiene aus einem Hohlprofil und trägt eine Längsprofilierung, während die Grundplatte glatte Schenkeloberflächen aufweist. Es treten dabei die gleichen Nachteile wie bei der oben genannten Trennschiene auf.

Eine noch weniger flexibel einsetzbare Estrichschiene ist aus der DE 33 42 342 A bekannt: Dabei hat die Grundplatte die Form eines umgedrehten "Y" und der nach oben ragende Abschnitt ist gespalten, sodaß eine Trennschiene eingeführt werden kann. Alle oben geschilderten Nachteile treten auf, dazu kommt noch die mechanische Anfälligkeit dieser Struktur.

Aufgabe der Erfindung ist nun angesichts dieses Standes der Technik die Schaffung einer Estrichschiene, die die genannten Nachteile nicht aufweist. Sie soll insbesondere leicht und einfach zu montieren und auch auf unebenem Boden rasch und genau zu justieren sein und den Beanspruchungen beim Aufbringen des Estrichs problemlos standhalten.

Die Lösung dieser Aufgabe besteht erfindungsgemäß darin, daß die Schenkel des Fußteils innen quer zur Längsachse des Fußteiles sich erstreckende, übereinander angeordnete, ein geriffeltes Profil bildende Vertiefungen und Vorsprünge aufweisen und daß das Verstärkungselement mit seinem am unteren Ende befindlichen, nach außen abstehenden Teil in eine Profilvertiefung eines Schenkels eingreift.

Auf diese Weise ist es nicht mehr notwendig, getrennte Fixierelemente vorzusehen und die ein geriffeltes Profil bildenden Vertiefungen und Vorsprünge können unschwer so fein ausgestaltet werden, daß den am Bau üblicherweise einzuhaltenden Toleranzen leicht genüge getan werden kann. Außerdem ermöglicht diese erfindungsgemäße Ausbildung des Trennelementes eine sehr einfache Montage des Trennstreifens in der gewünschten Höhe im Fußteil. Durch die Verwendung des Verstärkungselementes entfällt die Notwendigkeit eines durchgehend am Boden bzw. Unterboden aufliegenden Profiles, dieses kann durch die (wenigen) Fußteile ersetzt werden, was die Montage und Justierung auf unebenem Grund erleichtert.

Eine Ausgestaltung der Erfindung besteht darin, daß die Vertiefungen nutartig und die Vorsprünge leistenartig ausgebildet sind. In bevorzugter Weise ist erfindungsgemäß das an den Schenkeln des Fußteils vorgesehene Profil im Querschnitt kammartig ausgebildet. Um den örtlichen Gegebenheiten und den daraus herrührenden Erfordernissen in besonders einfacher Weise Rechnung tragen zu können, ist erfindungsgemäß weiters vorgesehen, daß der Fußteil mit dem nach außen abstehenden Teilen des Verstärkungselementes in dessen Längsrichtung verschiebbar in Eingriff steht.

Die Erfindung wird an Hand der Zeichnung näher erläutert, worin Fig. 1 eine Stimansicht und Fig. 2 eine seitliche Draufsicht einer erfindungsgemäßen Estrichschiene zeigen.

Gemäß Fig. 1 besteht ein Fußteil 1 im wesentlichen aus einer am Boden auflegbaren Basis 2 und zwei Schenkeln 3, die in der Gebrauchslage nach oben ragen und innen quer zur Längsachse 4 des Fußteils 1 sich erstreckende, übereinander angeordnete, ein geriffeltes Profil bildende Vertiefungen 5 und Vorsprünge 6 aufweisen. Dieses Profil ist im Querschnitt kammartig ausgebildet, wobei die Vertiefungen keineswegs so tief und die Vorsprünge so hoch ausgebildet sein müssen, wie sie in der Zeichnung dargestellt sind. Die Vertiefungen 5 können als seichte Nuten und die Vorsprünge 6 als leistenartig ausgebildete Erhebungen geringer Höhe ausgebildet sein.

Zwischen die beiden Schenkel 3 ist ein Trennstreifen 7 einführbar, an dessen oberem Endbereich beidseits je ein Verstärkungselement 8 angeordnet ist. Gegebenenfalls kann aber auch nur auf einer Seite ein Verstärkungselement 8 angeordnet sein. Das Verstärkungselement 8 ist mit dem Trennstreifen 7 fest verbindbar, was mittels Verbindungsstiften 9 oder z.B. auch durch Verklebung erfolgen kann. Das Verstärkungselement 8 ist im Querschnitt L-förmig ausgebildet. Der nach außen abstehende Teil 10 des Verstärkungselementes 8 greift in eine Vertiefung 5 des innen am Schenkel 3 vorgesehenen geriffelten Profils ein.

Der Trennstreifen 7 kann, wie es vorbekannt ist, aus einem Dämmstreifen bestehen, er kann aus Kunststoff oder Metall ausgebildet sein und trägt, wie oben ausgeführt, an seinem oberen Bereich zumindest auf einer Seite das Verstärkungselement 8. Der Trennstreifen 7 und das (die) Versteifungselement(e) 8 weisen im Bereich knapp oberhalb des nach außen abstehenden Teils 10 des Verstärkungselementes 8 Durchgangslöcher für einen Fugendübel 11 auf.

Durch Anordnung mehrerer durch Vorsprünge 6 getrennter Vertiefungen 5 an der Innenseite des Schenkels 3 des Fußteils 1 übereinander kann der nach außen abstehende Teil 10 des Verstärkungselementes in unterschiedlichen Höhen mit einer Vertiefung 5 in Eingriff gebracht werden. So ist es möglich, den Trennstreifen 7 mit den mit ihm verbundenen Verstärkungselementen 8 in der jeweils gewünschten Höhenlage im Fußteil 1 anzuordnen. Dadurch ist es möglich, das Trennelement gegenüber dem Boden 12, auf dem die Fußteile 1 aufruhen, wie in Fig. 2 dargestellt, höhenverstellbar anzuordnen.

Um das Trennstreifen 7 und Verstärkungselement(e) 8 umfassende Trennelement in die richtige Gebrauchslage zu bringen, werden die nach außen stehenden Teile 10 der Verstärkungselemente 8 in der gewünschten Höhe mit dem geriffelten Profil auf der Innenseite der Schenkel 3 der Fußteile 1 in Eingriff gebracht. Dies kann dadurch erfolgen, daß die beiden elastischen Schenkel 8 des Fußteiles 1 auseinander gespreizt und die nach außen abstehenden Teile 10 des Verstärkungselementes 8 mit entsprechenden Vertiefungen 5 des geriffelten Profils in Eingriff gebracht werden.

Entsprechend der erfindungsgemäßen Ausgestaltung des Trennelementes ist der Fußteil 1 am nach außen abstehenden Teil 10 des Verstärkungselementes 8 in Längsrichtung 13 desselben verschiebbar angeordnet. Dadurch kann der Fußteil 1 auch von einem Ende des Trennelementes her aufgeschoben werden, um so den Fußteil 1 mit dem nach außen abstehenden Teil 10 des Verstärkungselementes 8 in Eingriff zu bringen. Ein weiterer Vorteil der Verschiebbarkeit des Fußteiles am nach außen abstehenden Teil 10 des Verstärkungselementes 8 besteht darin, daß der Fußteil somit in ganz einfacher Weise in der gewünschten Position auf dem Boden 12 abgestützt werden kann.

Überdies kann der Fußteil 1 als Verbindungselement für zwei Trennelemente dienen, wobei die aneinandergrenzenden Enden derselben jeweils bis zur Mittellängsachse 4 auf denselben Fußteil 1 aufgeschoben und die nach außen abstehenden Teile 10 der Verstärkungselemente 8 der beiden aneinandergrenzenden Trennelemente mit diesem Fußteil 1 in Eingriff gebracht werden. Die sich aus der erfindungsgemäßen Ausgestaltung des Fußteils 1 ergebende Möglichkeit der Verbindung zweier Trennelemente ist mit dem großen Vorteil verbunden, daß die Trennelemente bzw. Trennstreifen 7 mit ihren aneinanderstoßenden Enden in genau gleicher Höhe angeordnet werden können.

Die Fußteile 1 können aus Metall oder Kunststoff hergestellt sein und brauchen nicht die dargestellte Form aufweisen, sondern können auch mit flach ausgebildeter Basis 2 versehen sein.

## Patentansprüche

1. Trennelement zur Abgrenzung zweier nebeneinander liegender Estrichlagen voneinander, sogenannte Estrichschiene, bestehend aus einem zumindest ein im Querschnitt L-förmig ausgebildetes Verstärkungselement (8) aufweisenden Trennstreifen (7) und zumindest zwei im Abstand voneinander angeordneten und jeweils zwei im Abstand voneinander nach oben ragende Schenkel (3) aufweisenden Fußteilen (1), an denen der Trennstreifen (7) höhenverstellbar festgelegt ist, dadurch gekennzeichnet, daß die Schenkel (3) des Fußteils (1) innen quer zur Längsachse (4) des Fußteils (1) sich erstreckende, übereinander angeordnete, ein geriffeltes Profil bildende Vertiefungen (5) und Vorsprünge (6) aufweisen und daß das Verstärkungselement (8) mit seinem am unteren Ende befindlichen, nach außen abstehenden Teil (10) in eine Profilvertiefung (5) eines Schenkels (8) eingreift.

2. Trennelement nach Anspruch 1, dadurch gekennzeichnet, daß die Vertiefungen (5) nutartig und die Vorsprünge (6) leistenartig ausgebildet sind.

3. Trennelement nach Anspruch 1 oder 2, dadurch gekennzeichnet, daß das an den Schenkeln (8) des Fußteils (1) vorgesehene Profil im Querschnitt kammartig ausgebildet ist.

4. Trennelement nach einem der Ansprüche 1 bis 3, dadurch gekennzeichnet, daß der Fußteil (1) mit dem nach außen abstehenden Teil (10) des Verstärkungselements (8) in dessen Längsrichtung (13) verschiebbar in Eingriff steht.

5. Trennelement nach einem der Ansprüche 1 bis 4, dadurch gekennzeichnet, daß der Fußteil (1) mit den aneinanderstoßenden Enden zweier Trennelemente in Eingriff steht.
